# EUROPÄISCHE PATENTSCHRIFT

(11) **EP 4 193 901 B1**
(45) Veröffentlichungstag und Bekanntmachung des Hinweises auf die Patenterteilung: **28.01.2026**
(21) Anmeldenummer: 22211284.9
(22) Anmeldetag: 05.12.2022
(51) Int. Cl.: A47L 15/00

(54) **REINIGUNGSVORRICHTUNG MIT EINER WASCH- UND SPÜLARM-ROTATIONSÜBERWACHUNG**
CLEANING DEVICE WITH A ROTATION MONITORING OF THE WASHING AND RINSING ARM
DISPOSITIF DE NETTOYAGE AVEC SURVEILLANCE DE ROTATION DE BRAS DE LAVAGE ET DE RINÇAGE

(30) Priorität: 10.12.2021 CH 0706992021
(43) Veröffentlichungstag der Anmeldung: 14.06.2023
(73) Patentinhaber: Gehrig Group AG, 8152 Glattbrugg (CH)
(72) Erfinder: Amrein, Ivo, 6005 Luzern (CH)
(74) Vertreter: E. Blum & Co. AG

(56) Entgegenhaltungen:
- EP-A1- 0 534 213
- EP-B1- 1 743 566
- FR-A1- 2 442 618
- US-A1- 2012 312 341

## Beschreibung

### Gebiet der Erfindung

Die Erfindung betrifft eine Reinigungsvorrichtung, insbesondere einen gewerblicher Geschirrspüler oder ein Reinigungs- und Desinfektionsgerät. Die Reinigungsvorrichtung umfasst einen Waschraum, einen ersten bewegbaren Sprüharm und einen zweiten bewegbaren Sprüharm. Beide Sprüharme sind im Waschraum angeordnet und können unabhängig voneinander bewegt werden. Auf dem ersten Sprüharm ist ein erster Magnet angeordnet und auf dem zweiten Sprüharm ist ein zweiter Magnet angeordnet. Die Reinigungsvorrichtung umfasst zudem eine Messvorrichtung mit einem Wirkbereich, in welchem eine elektromagnetische Grösse gemessen werden kann.

### Hintergrund

Gewerbliche Geschirrspüler oder Reinigungs-und Desinfektionsgeräte im Medizinalbereich müssen verlässliche und schnelle Reinigungsergebnisse liefern. Aus diesem Grund ist es bei solchen Geräten erstrebenswert, die Rotation der Sprüharmen zu überwachen. Die Überwachung soll einen Fehler melden, falls die Sprüharme in ihrer Rotationsbewegung blockiert sind.

Bei einem gewerblichen Geschirrspüler sind die Sprüharme beispielsweise blockiert, wenn der Benutzer Geschirr, beispielsweise Besteck oder hohe Gläser, im Bewegungsbereich der Sprüharme anordnet. Die Sprüharme prallen in diesem Fall auf das Geschirr und rotieren nicht mehr weiter.

Sind die Sprüharme blockiert, wird das Geschirr nicht richtig gewaschen. Entweder bemerkt dies der Benutzer überhaupt nicht und räumt verschmutztes Geschirr aus dem Geschirrspüler, oder er bemerkt es erst nach Beendigung des Reinigungsvorgangs. Weder ein schlechtes Reinigungsergebnis noch der Zeitverlust sind im gewerblichen Bereich hinnehmbar.

Ein gewerblicher Geschirrspüler oder ein Reinigungs- und Desinfektionsgerät im Medizinalbereich verfügt kann über unterschiedliche Sprüharme für die Waschlauge und das Klarspülwasser verfügen.

EP 1 743 566 zeigt einen Geschirrspüler mit mehreren übereinander angeordneten Geschirrkörben mit jeweiligen Sprüharmen, an welchen jeweils ein Magnet montiert ist. An einer der Seitenwände des Bottichs sind mehrere Magnetsensoren angeordnet.

### Darstellung der Erfindung

Es stellt sich die Aufgabe, eine Reinigungsvorrichtung bereitzustellen, welche ein zuverlässiges Reinigungsergebnis liefert.

Diese Aufgabe wird durch den Gegenstand des unabhängigen Anspruchs gelöst.

Demgemäss umfasst die Reinigungsvorrichtung einen Waschraum, in welchem die zu reinigenden Gegenstände, beispielsweise Geschirr oder Labormaterialen, angeordnet werden. Die Reinigungsvorrichtung ist insbesondere ein gewerblicher Geschirrspüler oder ein Reinigungs-und Desinfektionsgerät, welches im Medizinalbereich zum Einsatz kommt. Weiter umfasst die Reinigungsvorrichtung einen ersten bewegbaren Sprüharm und einen zweiten bewegbaren Sprüharm. Beide Sprüharme sind im Waschraum angeordnet und können unabhängig voneinander bewegt werden.

Insbesondere sprüht die Reinigungsvorrichtung mittels des ersten Sprüharms Waschlauge auf die zu reinigenden Gegenstände und mittels des zweiten Sprüharms Klarspülwasser auf die zu reinigenden Gegenstände.

Insbesondere kann ein Reinigungsprogramm derart ausgestaltet sein, dass in einem ersten Schritt der erste Sprüharm rotiert und durch diesen Waschlauge auf die zu reinigenden Gegenstände gesprüht wird. Während des Waschens befindet sich der zweite Sprüharm in Ruhe. In einem zweiten Schritt befindet sich der erste Sprüharm in Ruhe und der zweite Sprüharm rotiert. Durch diesen wird Klarspülwasser auf die zu reinigenden Gegenstände gesprüht.

Weiter umfasst die Reinigungsvorrichtung einen ersten Magneten und einen zweiten Magneten. Beide Magnete sind insbesondere Permanentmagnete. Der erste Magnet ist auf dem ersten Sprüharm angeordnet und der zweite Magnet ist auf dem zweiten Sprüharm angeordnet.

Die Reinigungsvorrichtung umfasst zudem eine Messvorrichtung mit einem Wirkbereich. Bewegen sich der erste Magnet oder der zweite Magnet während des Betriebs durch den Wirkbereich, kann die Messvorrichtung diese Bewegung detektieren.

Die beschriebene Reinigungsvorrichtung hat den Vorteil, dass sowohl die Bewegung des ersten Sprüharmes, insbesondere des Waschlaugensprüharmes, als auch die Bewegung des zweiten Sprüharmes, insbesondere des Klarspülwassersprüharmes, detektiert werden können. Die Reinigungsvorrichtung kann somit für beide Sprüharme überwachen, ob diese in ihrer Bewegung blockiert sind. Die Überwachung hat zur Folge, dass ein zuverlässiges Reinigungsergebnis erzielt werden kann und Fehlfunktionen sofort erkannt und gemeldet werden können.

Die Messvorrichtung umfasst genau einen einzigen Sensor. Dieser Sensor misst genau eine physikalische Grösse, insbesondere eine elektromagnetische Grösse. Mit ihm kann die Bewegung des ersten Magneten und die Bewegung des zweiten Magneten detektiert werden. Die Herstellkosten sind entsprechend niedrig, wenn nur ein einziger Sensor eingesetzt wird, um die Bewegung von zwei unterschiedlichen Sprüharmen detektieren zu können.

Zudem ist die Messvorrichtung wie folgt ausgestaltet: Bewegt sich der erste Magnet durch den Wirkbereich der Messvorrichtung, kann diese Bewegung des ersten Magneten bzw. die Bewegung des ersten Sprüharms detektiert werden. Diese Detektion ist auch immer dann möglich, wenn sich der zweite Magnet nicht bewegt bzw. ruht und zwar unabhängig davon, an welcher Position der zweite Magnet ruht. Sogar wenn der zweite Magnet im Wirkbereich der Messvorrichtung ruht, kann die Messvorrichtung die Bewegung des ersten Magneten detektieren. Mit anderen Worten kann der zweite Magnet die Messvorrichtung nicht derart stören, dass die Messvorrichtung den ersten Magneten nicht mehr detektieren kann.

Zudem ist auch die umgekehrte Funktionsweise möglich, d.h. die Messvorrichtung ist wie folgt ausgestaltet: Ist der erste Sprüharm und das erste Magnet in Ruhe und der zweite Sprüharm bewegt sich mit dem zweiten Magneten, so kann die Messvorrichtung diese Bewegung unabhängig von der ruhenden Position des ersten Sprüharmes detektieren.

Die beschriebene Ausgestaltung hat den Vorteil, dass die Sprüharmbewegungen permanent und zuverlässig überwacht werden können. Ein Sprüharm kann aufgrund seiner Ruheposition die Messvorrichtung nicht derart stören, dass die Messvorrichtung den anderen Sprüharm nicht mehr detektieren kann.

In einer besonderen Ausführungsform ist die Messvorrichtung ausserhalb des Waschraums angeordnet. Zwischen der Messvorrichtung und den beiden Magneten ist somit das Gehäuse des Waschraums angeordnet. Eine Detektion ist aber trotzdem möglich. Die Anordnung der Messvorrichtung ausserhalb des Waschraums hat den Vorteil, dass die Messvorrichtung nicht vor den Einflüssen der Waschlauge geschützt werden muss. Zudem muss für die Anordnung und Ausgestaltung der Messvorrichtung nicht berücksichtigt werden, dass sich das Gehäuse des Waschraums öffnen lassen muss. Denn insbesondere bei gewerblichen Haubengeschirrspülern ist die Anordnung einer Messvorrichtung mit Schwierigkeiten verbunden, weil sich die gesamte Haube öffnen lassen muss.

Insbesondere umfasst die Messvorrichtung einen Sensor mit adaptiver Schwellwertanpassung. Dies hat den Vorteil, dass die Messvorrichtung unterschiedlich beabstandete Magnete gleich gut detektieren kann. Ausserdem kann der Schwellwert der Messvorrichtung angepasst werden, sofern ein Magnet im Wirkbereich der Messvorrichtung ruht und die Bewegung eines zweiten Magneten durch den Wirkbereich der Messvorrichtung detektiert werden muss.

Vorteilhaft ist die Messvorrichtung ein Fluxgate Sensor oder ein geomagnetischer Sensor (z.B. Typ Bosch BMM150), welcher einen Flipcor-Magnetfeldsensor und einen Hall-Sensor umfasst. Die erwähnten Sensoren sind dem Fachmann bekannt und mit verhältnismässig tiefen Herstellkosten verbunden.

In einer besonderen Ausführungsform handelt es sich bei der Bewegung des ersten Sprüharms und des zweiten Sprüharms um eine Rotationsbewegung. Der erste Magnet ist am äusseren Ende des ersten Sprüharms und der zweite Magnet ist am äusseren Ende des zweiten Sprüharms angeordnet. Am "äusseren Ende" bedeutet, dass die Magnete auf den Sprüharmen am weitesten entfernt von dem Rotationszentrum angeordnet sind. Eine solche Anordnung ermöglicht, dass sich die Magnete während der Rotationsbewegung der Sprüharme möglichst nahe am Gehäuse des Waschraums vorbeibewegen und deshalb durch eine insbesondere ausserhalb des Waschraums angeordnete Messvorrichtung zuverlässig detektiert werden können.

Insbesondere sind der erste Magnet und der zweite Magnet jeweils innerhalb eines Gehäuses, insbesondere bestehend aus einem Kunststoff, angeordnet. Insbesondere sind das Gehäuse jeweils an den ersten und den zweiten Sprüharm ankoppelbar bzw. von diesen entkoppelbar. Das Kunststoffgehäuse schützt die Magneten vor den Einwirkungen des Wasch- und Klarspülwassers. Die Ankoppelbarkeit hat den Vorteil, dass ein Magnet ausgewechselt werden kann.

Vorteilhaft bewirken der erste Magnet und der zweite Magnet ein gleich grosses Magnetfeld. Die Ausgestaltung der Reinigungsvorrichtung ist dadurch besonders einfach. Die Messvorrichtung kann nicht unterscheiden, ob der erste Sprüharm oder der zweite Sprüharm in Rotation ist. Dies ist aber nicht relevant, da die Steuerung der Reinigungsvorrichtung durch Ansteuerung der entsprechenden Pumpe weiss, welcher Sprüharm rotiert. Insbesondere handelt es sich beim ersten Magneten und/oder beim zweiten Magneten um einen Neodym-Magnet.

Insbesondere sind der erste Magnet und der zweite Magnet bei der Bewegung durch den Wirkbereich mindestens 50 mm, insbesondere mindestens 80 mm, insbesondere mindestens 90 mm, und/oder maximal 150 mm von der Messvorrichtung beabstandet. Die grössere Distanz zwischen der Messvorrichtung und den Permanentmagneten ermöglicht, dass die Messvorrichtung ausserhalb des Waschraumes angeordnet werden kann. Entsprechend muss aber eine entsprechend empfindliche Messvorrichtung vorgesehen werden.

In einer besonderen Ausführungsform umfasst die Reinigungsvorrichtung eine Steuerung, welche wie folgt ausgestaltet ist:
- Die Steuerung lässt entweder durch Ansteuerung einer ersten Pumpe den ersten Sprüharm oder durch Ansteuerung einer zweiten Pumpe den zweiten Sprüharm rotieren. Es rotieren nicht beide Sprüharme gleichzeitig. Nur einer von beiden rotiert;
- Die Steuerung stellt anhand der Signale der Messvorrichtung eine Rotationsfrequenz fest;
- Die Steuerung gibt einen Fehler aus, falls die Rotationsfrequenz des rotierenden Sprüharms ausserhalb eines definierten Frequenzbandes liegt.

Dadurch soll beispielsweise sichergestellt werden, dass der Sprüharm überhaupt dreht. Ist die Rotationsfrequenz bei null oder besonders niedrig, weil der Sprüharm in seiner Bewegung blockiert ist, gibt die Steuerung eine Fehlermeldung aus. Würde die Blockade des Sprüharms nicht detektiert werden, hätte dies ein schlechtes Reinigungsergebnis zur Folge oder der Benutzer würde erst nach Beendigung des Reinigungsvorgangs beim Öffnen der Türe des Waschraums das schlechte Reinigungsergebnis bemerken.

Insbesondere beträgt die tiefste Frequenz des Frequenzbandes grösser als 5 Umdrehungen pro Minute, insbesondere grösser als 10 Umdrehungen pro Minute, insbesondere grösser als 20 Umdrehungen pro Minute. Wird die genannte Frequenz unterschritten, liegt ein Fehler im System vor. Eine Fehlermeldung wird ausgegeben.

Mit Vorteil umfassen erste Sprüharm und/oder der zweite Sprüharm ein Gegengewicht zum ersten Magneten und/oder zum zweiten Magneten, zur Verhinderung einer Unwucht bei der Drehbewegung des ersten Sprüharms und/oder des zweiten Sprüharms. Ist der Magnet beispielsweise an einem ersten Ende eines Sprüharms angeordnet, so ist das Gegengewicht am gegenüberliegenden Ende anzuordnen, um mit Bezug auf die Rotationsachse eine Gewichtssymmetrie zu erreichen.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1a den Grundaufbau eines gewerblichen Geschirrspülers mit geschlossener Haube;
Fig. 1b den Grundaufbau eines gewerblichen Geschirrspülers mit offener Haube;
Fig. 2 die Messvorrichtung und Sprühmittel mit zwei Sprüharmen;
Fig. 3a die Situation, bei welcher der erste Sprüharm rotiert und der zweite Sprüharm im Wirkbereich der Messvorrichtung ruht; und
Fig. 3b die Situation, bei welcher der zweite Sprüharm rotiert und der erste Sprüharm im Wirkbereich der Messvorrichtung ruht.

### Weg zur Ausführung der Erfindung

### Grundaufbau:

Der gewerbliche Geschirrspüler gemäss den Fig. 1a und 1b besitzt einen unten liegenden Geräteraum 1. Darüber sind ein Waschraum 2 sowie eine Haube 3 angeordnet. Die Haube 3 bildet das Gehäuse des Waschraums 2.

In der vorliegenden Ausführung ist die Haube 3 über eine Rückwand 4 des Geräts mit dem Geräteraum 1 verbunden. Die Haube 3 ist höhenverstellbar und kann sich entlang der Rückwand 4 nach oben und unten bewegen. In Fig. 1a ist der Wachraums 2 geschlossen. Die Haube 3 befindet sich an der untersten Position. Möchte der Benutzer den Waschraum 2 öffnen, um Geschirr zu entnehmen oder einzufüllen, hebt er die Haube 3 am Griff 31 an. Die Haube 3 bewegt sich entlang der Rückwand 4 nach oben bis maximal in die oberste Position, wie sie in Fig. 1b gezeigt ist. Wenn die Haube 3 offen ist, können Geschirrkörbe 5 in das Gerät eingeführt und aus diesem entnommen werden.

Im Waschraum 2 sind obere Sprühmittel 6a und untere Sprühmittel 6b angeordnet. In Fig. 1a und 1b sind diese lediglich schematisch dargestellt. Wie jedoch mit Bezug auf Fig. 2 genauer beschrieben wird, besteht jedes Sprühmittel aus einem ersten Sprüharm 61 und einem zweiten Sprüharm 62.

Weiter ebenfalls aus den Fig. 1a und 1b ersichtlich sind schematisch ein Waschlaugentank 11 unterhalb des Waschraums 2 und eine erste Pumpe 12, um Reinigungsflüssigkeit vom Waschlaugentank 11 nach oben in die Sprühmittel 6a und 6b zu führen, von wo sie in den Waschraum 2 eintritt und z.B. wieder in den Waschlaugentank 11 zurückfliesst. Zudem ist eine zweite Pumpe 13 vorgesehen, um Klarspülwasser von einem Frischwasserbehälter 14 in die Sprühmittel 6a und 6b zu pumpen.

### Aufbau der Sprüharme und der Messvorrichtung:

Die Fig. 2 zeigt die Sprühmittel 6a mit Sicht von unten. Die Sprühmittel 6a umfassen einen ersten Sprüharm 61 und einen zweiten Sprüharm 62. Der erste Sprüharm 61 sprüht Waschlauge auf das Geschirr, um dieses zu waschen. Der zweite Sprüharm 62 sprüht Klarspülwasser auf das Geschirr, um dieses nach dem Waschen klarzuspülen. Die Waschlauge sprüht durch Öffnungen 63, welche am ersten Sprüharm 61 angeordnet sind, und das Klarspülwasser sprüht durch Öffnungen 64, welche am zweiten Sprüharm 62 angeordnet sind.

Der erste Sprüharm 61 und der zweite Sprüharm 61 rotieren um das gleiche Rotationszentrum 65. Die Rotation der beiden Sprüharme 61 und 62 ist jedoch unabhängig voneinander. Bei der vorliegenden Ausführungsform rotiert nur entweder der erste Sprüharm 61 oder der zweite Sprüharm 62. Während der erste Sprüharm 61 rotiert, ruht der zweite Sprüharm 62 an einer beliebigen Position. Während der zweite Sprüharm 62 rotiert, ruht der erste Sprüharm 61 an einer beliebigen Position.

Auf dem ersten Sprüharm 61 ist am äusseren Ende ein erster Permanentmagnet 71 angeordnet. Am äusseren Ende des zweiten Sprüharms 62 ist ein zweiter Permanentmagnet 72 angeordnet. Beide Permanentmagnete 71 und 72 sind jeweils durch ein Kunststoffgehäuse 73 und 74 geschützt. Die Kunststoffgehäuse 73 und 74 mit den Permanentmagneten 71 und 72 können von den Sprüharmen 61 und 62 entfernt werden. Die Permanentmagnete 71 und 72 sind gleich gross, und es handelt sich beispielsweise um Neodym-Magnete.

Ebenfalls sichtbar ist in Fig. 2 ein Teil der Wand der Haube 3, welche den Waschraum 2 einschliesst. Die Haube 3 bildet somit das Gehäuse des Waschraums 2.

Ausserhalb des Waschraums 2 ist eine Messvorrichtung 8 angeordnet. "Ausserhalb des Waschraums 2" bedeutet, dass zwischen der Messvorrichtung 8 und dem Waschraum 2 das Gehäuse des Waschraums, d.h. in der vorliegenden Ausführungsform die Wand der Haube 3 angeordnet ist. Die Messvorrichtung 8 ist ausgestaltet, in ihrem Wirkbereich 81 die Bewegung der Permanentmagnete 71 und 72 zu detektieren. Bewegen sich die Permanentmagnete 71 und 72 durch den Wirkbereich 81, so beträgt die minimale Distanz D zwischen der Messvorrichtung 8 und den Permanentmagneten 71 und 72 ca. 80 mm.

Die Messvorrichtung 8 umfasst genau einen einzigen Sensor. In der vorliegenden Ausführungsform handelt es sich um einen Fluxgate-Sensor, bei welchem es sich um einen Sensor mit adaptiver Schwellwertanpassung handelt.

### Durchführung einer Messung:

Die Messvorrichtung 8 ist geeignet, die Bewegung der beiden Permanentmagnete 71 und 72 durch den Wirkbereich zu detektieren. Die Messvorrichtung 8 kann die beiden Permanentmagnete 71 und 72 nicht voneinander unterscheiden. Bei jeder Detektion sendet die Messvorrichtung 8 ein Signal an die Steuerung 9, welche schematisch in Fig. 1a und 1b eingezeichnet ist.

Die Steuerung 9 stellt anhand der Signale eine Rotationsfrequenz des sich drehenden Sprüharms 61 oder 62 fest. Die festgestellte Rotationsfrequenz wird mit einem Soll-Frequenzband verglichen, welches vorbestimmt ist. Das Frequenzband für die vorliegende Ausführungsform beginnt bei 20 und endet bei 120 Umdrehungen pro Minute. Rotieren die Sprüharme 61 und 62 innerhalb dieser Frequenzen, so wird ein zufriedenstellendes Reinigungsergebnis erwartet. Unterschreitet die Rotationsfrequenz allerdings das Minimum von 20 Umdrehungen pro Minute, stellt die Steuerung eine Fehlfunktion der Reinigungsvorrichtung fest und gibt über die Anzeige 32 eine optische Fehlermeldung und einen akustischen Alarm aus. Ist nämlich die gemessene Rotationsfrequenz zu niedrig, muss ein ungenügendes Reinigungsergebnis erwartet werden.

Die Fehlermeldung fordert den Benutzer auf, die Haube 3 zu öffnen, um zu prüfen, ob irgendwelches Geschirr die Rotation der Sprüharme 61 und 62 blockiert. Hat der Benutzer das Problem behoben, schliesst er die Haube 3 und der Reinigungsvorgang kann fortgesetzt werden.

Im Betrieb rotiert entweder der erste Sprüharm 61 und sprüht Waschlauge auf das Geschirr, oder der zweite Sprüharm 62 rotiert und sprüht Klarspülwasser auf das Geschirr. Der andere Sprüharm ruht jeweils. Die Messung der Rotationsfrequenz des rotierenden Sprüharms 61 oder 62 ist grundsätzlich unproblematisch. Speziell ist allerdings die Situation, bei welcher der ruhende Sprüharm mit seinem Permanentmagneten innerhalb des Wirkbereichs 81 der Messvorrichtung 8 ruht.

Diese Situation ist in den Fig. 3a und 3b illustriert. Bei der in Fig. 3a gezeigten Situation ruht der zweite Sprüharm 62 und der zweite Permanentmagnet 72 ruht innerhalb des Wirkbereichs 81. Der erste Sprüharm 61 mit dem ersten Permanentmagneten 81 rotiert. Um in dieser Situation die Bewegung des ersten Permanentmagneten 71 durch den Wirkbereich 81 trotzdem detektieren zu können, ist als Messvorrichtung 8 ein Sensor mit adaptiver Schwellwertanpassung vorgesehen.

In Fig. 3b ist die umgekehrte Situation gezeigt. Der erste Sprüharm 61 ruht und der erste Permanentmagnet 71 ruht innerhalb des Wirkbereichs 81. Der zweite Sprüharm 62 rotiert. Auch in dieser Situation kann die Messvorrichtung 8 mit adaptiver Schwellwertanpassung die Bewegung des zweiten Permanentmagneten 72 durch den Wirkbereich 81 detektieren.

Der Geschirrspüler kann auch weitere Sprühmittel aufweisen und gleichzeitig mehrere Geschirrkörbe reinigen.

Während in der vorliegenden Anmeldung bevorzugte Ausführungen der Erfindung beschrieben sind, ist klar darauf hinzuweisen, dass die Erfindung nicht auf diese beschränkt ist und in auch anderer Weise innerhalb des Umfangs der folgenden Ansprüche ausgeführt werden kann.

## Patentansprüche

1. Reinigungsvorrichtung, insbesondere ein gewerblicher Geschirrspüler oder ein Reinigungs- und Desinfektionsgerät, umfassend
- einen Waschraum (2),
- einen ersten bewegbaren Sprüharm (61) und einen zweiten bewegbaren Sprüharm (62), beide im Waschraum (2) angeordnet und unabhängig voneinander bewegbar, insbesondere rotierbar,
- ein auf dem ersten Sprüharm (61) angeordneter erster Magnet (71) und ein auf dem zweiten Sprüharm (62) angeordneter zweiter Magnet (72),
- eine Messvorrichtung (8) zur Detektion des ersten Magneten (71) und des zweiten Magneten (72) in einem Wirkbereich (81) der Messvorrichtung (8), wobei die Messvorrichtung (8) genau einen einzigen Sensor umfasst, welcher genau eine physikalische Grösse messen kann,
wobei der erste Sprüharm (61) und der zweite Sprüharm (62) derart ausgestaltet sind, dass im Betrieb der erste Magnet (71) sich mittels einer ersten Bewegung und der zweite Magnet (72) sich mittels einer zweiten Bewegung durch den Wirkbereich (81) der Messvorrichtung (8) bewegen,
**dadurch gekennzeichnet, dass** die Messvorrichtung (8) derart ausgestaltet ist, dass
- die Messvorrichtung (8) die erste Bewegung des ersten Magneten (71) durch den Wirkbereich (81) detektieren kann während der zweite Magnet (72) an einer beliebigen Position im Wirkbereich (81) ruht, und/oder
- wobei die Messvorrichtung (8) die zweite Bewegung des zweiten Magneten (72) durch den Wirkbereich (81) detektieren kann während der erste Magnet (71) an einer beliebigen Position im Wirkbereich (81) ruht.

2. Reinigungsvorrichtung nach Anspruch 1, wobei die Reinigungsvorrichtung derart ausgestaltet ist, dass der erste Sprüharm (61), insbesondere nur, Waschlauge sprüht und der zweite Sprüharm (62), insbesondere nur, Klarspülwasser sprüht.

3. Reinigungsvorrichtung nach einem der vorangehenden Ansprüche, wobei die genau eine physikalische Grösse eine elektromagnetische Grösse ist.

4. Reinigungsvorrichtung nach einem der vorangehenden Ansprüche, wobei die Messvorrichtung (8) derart ausgestaltet ist, dass
- die Messvorrichtung (8) die erste Bewegung des ersten Magneten (71) durch den Wirkbereich (81) detektieren kann während sich der zweite Magnet (72) nicht bewegt und unabhängig davon, an welcher Position der zweite Magnet (72) sich während der Detektion des ersten Magneten (71) befindet, insbesondere während der zweite Magnet (72) im Wirkbereich (81) ruht, und/oder
- die Messvorrichtung (8) die zweite Bewegung des zweiten Magneten (72) durch den Wirkbereich (81) detektieren kann während sich der erste Magnet (71) nicht bewegt und unabhängig davon, an welcher Position der erste Magnet (71) sich während der Detektion des zweiten Magneten (72) befindet, insbesondere während der erste Magnet (71) im Wirkbereich (81) ruht.

5. Reinigungsvorrichtung nach einem der vorangehenden Ansprüche, wobei die Messvorrichtung (8) ausserhalb des Waschraums (2) angeordnet ist.

6. Reinigungsvorrichtung nach einem der vorangehenden Ansprüche, wobei die Messvorrichtung (8) ein Sensor mit adaptiver Schwellwertanpassung umfasst, insbesondere ist.

7. Reinigungsvorrichtung nach einem der vorangehenden Ansprüche, wobei die Messvorrichtung (8)
- einen Fluxgate Sensor, oder
- einen geomagnetischen Sensor mit einem Flipcor-Sensor und einem Hall-Sensor umfasst.

8. Reinigungsvorrichtung nach einem der vorangehenden Ansprüche, wobei der erste Sprüharm (61) und der zweite Sprüharm (62) rotierbar angeordnet sind und wobei der erste Magnet (71) am äusseren Ende des ersten Sprüharms (61) und der zweite Magnet (72) am äusseren Ende des zweiten Sprüharms (62) angeordnet sind.

9. Reinigungsvorrichtung nach einem der vorangehenden Ansprüche, wobei der erste Magnet (71) und der zweite Magnet (72) jeweils innerhalb eines Gehäuses (73, 74), insbesondere bestehend aus einem Kunststoff, angeordnet sind und das Gehäuse (73, 74) jeweils an den ersten Sprüharm (61) und den zweiten Sprüharm (62) ankoppelbar bzw. von diesen entkoppelbar ist.

10. Reinigungsvorrichtung nach einem der vorangehenden Ansprüche, wobei der erste Magnet (71) und der zweite Magnet (72),
- ein gleich grosses Magnetfeld aufweisen, und/oder
- Neodym-Magnete sind.

11. Reinigungsvorrichtung nach einem der vorangehenden Ansprüche, wobei das erste Magnet (71) und das zweite Magnet (72) bei der Bewegung durch den Wirkbereich (81) mindestens 5 mm, insbesondere mindestens 10 mm, und/oder maximal 150 mm, insbesondere maximal 90 mm, von der Messvorrichtung (8) beabstandet sind.

12. Reinigungsvorrichtung nach einem der vorangehenden Ansprüche, aufweisend eine Steuerung (9) welche derart ausgestaltet ist, dass
- entweder durch Ansteuerung einer ersten Pumpe (12) der erste Sprüharm (61) oder durch Ansteuerung einer zweiten Pumpe (13) der zweite Sprüharm (62) rotiert,
- die Steuerung (9) anhand der Signale der Messvorrichtung (8) eine Rotationsfrequenz feststellt,
- die Steuerung (9) einen Fehler ausgibt, falls die Rotationsfrequenz des rotierenden Sprüharms (61, 62) ausserhalb eines definierten Frequenzbandes liegt.

13. Reinigungsvorrichtung nach Anspruch 12, wobei die tiefste Frequenz des Frequenzbandes grösser als 5 Umdrehungen pro Minute, insbesondere grösser als 10 Umdrehungen pro Minute, insbesondere grösser als 20 Umdrehungen pro Minute, beträgt.

14. Reinigungsvorrichtung nach einem der vorangehenden Ansprüche, wobei der erste Sprüharm (61) und/oder der zweite Sprüharm (62) ein Gegengewicht zum ersten Magneten (71) und/oder zum zweiten Magneten (72) aufweisen, zur Verhinderung einer Unwucht bei der Drehbewegung des ersten Sprüharms (61) und/oder des zweiten Sprüharms (62).

## Claims

1. Cleaning device, in particular a commercial dishwasher or a washer-disinfector, comprising
- a washing chamber (2),
- a first movable spray arm (61) and a second movable spray arm (62), both arranged in the washing chamber (2) and movable independently of one another, in particular rotatable,
- a first magnet (71) arranged on the first spray arm (61) and a second magnet (72) arranged on the second spray arm (62),
- a measuring device (8) for detecting the first magnet (71) and the second magnet (72) in an effective range (81) of the measuring device (8), wherein the measuring device (8) comprises exactly one single sensor which can measure exactly one physical quantity,
wherein the first spray arm (61) and the second spray arm (62) are adapted in such a way that, in operation, the first magnet (71) moves by means of a first movement and the second magnet (72) moves by means of a second movement through the effective range (81) of the measuring device (8),
**characterised in that** the measuring device (8) is adapted in such a way that
- the measuring device (8) can detect the first movement of the first magnet (71) through the effective range (81) while the second magnet (72) is at rest at any position in the effective range (81), and/or
- wherein the measuring device (8) can detect the second movement of the second magnet (72) through the active area (81) while the first magnet (71) is at rest at any position in the active area (81).

2. Cleaning device according to claim 1,
wherein the cleaning device is adapted in such a way that the first spray arm (61) sprays, in particular only, detergent solution and the second spray arm (62) sprays, in particular only, rinse water.

3. Cleaning device according to one of the preceding claims, wherein the exactly one physical quantity is an electromagnetic quantity.

4. Cleaning device according to one of the preceding claims, wherein the measuring device (8) is adapted in such a way that
- the measuring device (8) can detect the first movement of the first magnet (71) through the effective range (81) while the second magnet (72) is not moving and irrespective of the position at which the second magnet (72) is located during the detection of the first magnet (71), in particular while the second magnet (72) is at rest in the effective range (81), and/or
- the measuring device (8) can detect the second movement of the second magnet (72) through the effective range (81) while the first magnet (71) is not moving and irrespective of the position at which the first magnet (71) is located during the detection of the second magnet (72), in particular while the first magnet (71) is at rest in the effective range (81).

5. Cleaning device according to one of the preceding claims, wherein the measuring device (8) is arranged outside the washing chamber (2).

6. Cleaning device according to one of the preceding claims, wherein the measuring device (8) comprises, in particular is, a sensor with adaptive threshold adjustment.

7. Cleaning device according to one of the preceding claims, wherein the measuring device (8) comprises
- a fluxgate sensor, or
- a geomagnetic sensor comprising a Flipcor sensor and a Hall sensor.

8. Cleaning device according to one of the preceding claims, wherein the first spray arm (61) and the second spray arm (62) are arranged rotatably and wherein the first magnet (71) is arranged at the outer end of the first spray arm (61) and the second magnet (72) is arranged at the outer end of the second spray arm (62).

9. Cleaning device according to one of the preceding claims, wherein the first magnet (71) and the second magnet (72) are each arranged within a housing (73, 74), in particular consisting of a plastic, and the housing (73, 74) can each be coupled to or decoupled from the first spray arm (61) and the second spray arm (62).

10. Cleaning device according to one of the preceding claims, wherein the first magnet (71) and the second magnet (72),
- have a magnetic field of the same magnitude, and/or
- are neodymium magnets.

11. Cleaning device according to one of the preceding claims, wherein the first magnet (71) and the second magnet (72) are spaced at least 5 mm, in particular at least 10 mm, and/or at most 150 mm, in particular at most 90 mm, from the measuring device (8) during the movement through the effective range (81).

12. Cleaning device according to one of the preceding claims, comprising a control unit (9) which is adapted in such a way that
- either the first spray arm (61) rotates by activating a first pump (12) or the second spray arm (62) rotates by activating a second pump (13),
- the control unit (9) determines a rotation frequency on the basis of the signals from the measuring device (8),
- the control unit (9) outputs an error if the rotation frequency of the rotating spray arm (61, 62) is outside a defined frequency band.

13. Cleaning device according to claim 12, wherein the lowest frequency of the frequency band is greater than 5 revolutions per minute, in particular greater than 10 revolutions per minute, in particular greater than 20 revolutions per minute.

14. Cleaning device according to one of the preceding claims, wherein the first spray arm (61) and/or the second spray arm (62) have a counterweight to the first magnet (71) and/or to the second magnet (72), for preventing an imbalance during the rotational movement of the first spray arm (61) and/or the second spray arm (62).

## Revendications

1. Dispositif de nettoyage, en particulier lave-vaisselle industriel ou appareil de nettoyage et de désinfection, comprenant
- une cuve de lavage (2),
- un premier bras de pulvérisation mobile (61) et un deuxième bras de pulvérisation mobile (62), tous deux disposés dans la chambre de lavage (2) et mobiles indépendamment l'un de l'autre, en particulier rotatifs,
- un premier aimant (71) disposé sur le premier bras de pulvérisation (61) et un deuxième aimant (72) disposé sur le deuxième bras de pulvérisation (72),
- un dispositif de mesure (8) pour détecter le premier aimant (71) et le deuxième aimant (72) dans une zone active (81) du dispositif de mesure (8), le dispositif de mesure (8) comprenant exactement un seul capteur qui peut mesurer exactement une grandeur physique,
le premier bras de pulvérisation (61) et le deuxième bras de pulvérisation (62) étant conçus de telle sorte que, pendant le fonctionnement, le premier aimant (71) se déplace à travers la zone d'action (81) du dispositif de mesure (8) au moyen d'un premier mouvement et le deuxième aimant (72) se déplace à travers la zone d'action (81) du dispositif de mesure (8) au moyen d'un deuxième mouvement (81) du dispositif de mesure (8),
**caractérisé en ce que** le dispositif de mesure (8) est conçu de telle sorte que
- le dispositif de mesure (8) peut détecter le premier mouvement du premier aimant (71) à travers la zone active (81) tandis que le deuxième aimant (72) repose dans une position quelconque dans la zone active (81), et/ou
- le dispositif de mesure (8) peut détecter le deuxième mouvement du deuxième aimant (72) à travers la zone d'action (81) pendant que le premier aimant (71) repose dans une position quelconque dans la zone d'action (81).

2. Dispositif de nettoyage selon la revendication 1, dans lequel le dispositif de nettoyage est configuré de telle sorte que le premier bras de pulvérisation (61) pulvérise, en particulier uniquement, de l'eau de lavage et que le deuxième bras de pulvérisation (62) pulvérise, en particulier uniquement, de l'eau de rinçage.

3. Dispositif de nettoyage selon l'une des revendications précédentes, dans lequel la grandeur physique est une grandeur électromagnétique.

4. Dispositif de nettoyage selon l'une des revendications précédentes, dans lequel le dispositif de mesure (8) est configuré de telle sorte que
- le dispositif de mesure (8) est capable de détecter le premier mouvement du premier aimant (71) à travers la zone d'action (81) tandis que le deuxième aimant (72) ne bouge pas et indépendamment de la position dans laquelle se trouve le deuxième aimant (72) pendant la détection du premier aimant (71), en particulier lorsque le deuxième aimant (72) repose dans la zone d'action (81), et/ou
- le dispositif de mesure (8) peut détecter le deuxième mouvement du deuxième aimant (72) à travers la zone active (81) tandis que le premier aimant (71) ne bouge pas et indépendamment de la position dans laquelle se trouve le premier aimant (71) pendant la détection du deuxième aimant (72), en particulier tandis que le premier aimant (71) repose dans la zone active (81).

5. Dispositif de nettoyage selon l'une des revendications précédentes, dans lequel le dispositif de mesure (8) est disposé à l'extérieur de la chambre de lavage (2).

6. Dispositif de nettoyage selon l'une des revendications précédentes, dans lequel le dispositif de mesure (8) comprend un capteur avec réglage adaptatif de la valeur seuil, en particulier est.

7. Dispositif de nettoyage selon l'une des revendications précédentes, dans lequel le dispositif de mesure (8)
comprend un capteur fluxgate ou
un capteur géomagnétique avec un capteur flipcor et un capteur Hall.

8. Dispositif de nettoyage selon l'une des revendications précédentes, dans lequel le premier bras de pulvérisation (61) et le deuxième bras de pulvérisation (62) sont disposés de manière rotative et dans lequel le premier aimant (71) est disposé à l'extrémité extérieure du premier bras de pulvérisation (61) et le deuxième aimant (72) est disposé à l'extrémité extérieure du deuxième bras de pulvérisation (62).

9. Dispositif de nettoyage selon l'une des revendications précédentes, dans lequel le premier aimant (71) et le deuxième aimant (72) sont disposés respectivement à l'intérieur d'un boîtier (73, 74), en particulier constitué d'une matière plastique, et le boîtier (73, 74) peut être couplé au premier bras de pulvérisation (61) et au deuxième bras de pulvérisation (62) ou découplé de ceux-ci.

10. Dispositif de nettoyage selon l'une des revendications précédentes, dans lequel le premier aimant (71) et le deuxième aimant (72)
- présentent un champ magnétique d'intensité égale et/ou
- sont des aimants en néodyme.

11. Dispositif de nettoyage selon l'une des revendications précédentes, dans lequel le premier aimant (71) et le deuxième aimant (72), pendant leur déplacement à travers la zone d'action (81), sont espacés du dispositif de mesure (8) d'au moins 5 mm, en particulier d'au moins 10 mm, et/ou d'au plus 150 mm, en particulier d'au plus 90 mm.

12. Dispositif de nettoyage selon l'une des revendications précédentes, comprenant un système de commande (9) configuré de telle sorte que
- le premier bras de pulvérisation (61) tourne en actionnant une première pompe (12) ou le deuxième bras de pulvérisation (62) tourne en actionnant une deuxième pompe (13),
- le dispositif de commande (9) détecte une fréquence de rotation sur la base des signaux du dispositif de mesure (8),
- le dispositif de commande (9) signale une erreur si la fréquence de rotation du bras de pulvérisation rotatif (61, 62) se trouve en dehors d'une bande de fréquence définie.

13. Dispositif de nettoyage selon la revendication 12, dans lequel la fréquence la plus basse de la bande de fréquence est supérieure à 5 tours par minute, en particulier supérieure à 10 tours par minute, en particulier supérieure à 20 tours par minute.

14. Dispositif de nettoyage selon l'une des revendications précédentes, dans lequel le premier bras de pulvérisation (61) et/ou le deuxième bras de pulvérisation (62) présentent un contrepoids au premier aimant (71) et/ou au deuxième aimant (72), afin d'empêcher un déséquilibre dans le mouvement rotatif du premier bras de pulvérisation (61) et/ou du deuxième bras de pulvérisation (62).
